# FASCICULE DE BREVET EUROPEEN

(11) **EP 0 524 056 B1**
(45) Date de publication et mention de la délivrance du brevet: **12.04.1995**
(21) Numéro de dépôt: 92401960.7
(22) Date de dépôt: 08.07.1992
(51) Int. Cl.: B06B 1/16

(54) **Vibrateur à moment variable utilisable notamment à l'enfoncement d'objets dans le sol**
Schwingungserreger mit einstellbarer Unwucht, insbesondere zum Eintreiben von Gegenständen in den Boden
Vibrator with variable imbalance, particularly for driving objects into the ground

(30) Priorité: 15.07.1991 FR 9109253
(43) Date de publication de la demande: 20.01.1993
(73) Titulaire: PROCEDES TECHNIQUES DE CONSTRUCTION, 93500 Pantin (FR)
(72) Inventeur: Houze, Christian, F-75007 Paris (FR)
(74) Mandataire: de Saint-Palais, Arnaud Marie

(56) Documents cités:
- WO-A-89/07988
- WO-A-91/08842
- FR-A- 1 566 358

## Description

La présente invention concerne un vibrateur à moment variable utilisable notamment, mais non exclusivement, à l'enfoncement, dans le sol, d'objets tels que des pieux ou des palplanches.

D'une façon générale, on sait que les vibrateurs couramment utilisés dans ce genre d'application font intervenir au moins un couple de masselottes rotatives excentrées par rapport à leur axe d'entraînement et des moyens permettant d'entraîner en rotation à une même vitesse mais en sens inverse les deux axes d'entraînement.

Il est clair que grâce à ces dispositions, les forces centrifuges engendrées par la rotation des masselottes s'additionnent dans une direction définissant un axe de travail et se compensent dans les autres directions pour s'annuler dans une direction perpendiculaire à l'axe de travail.

Il s'avère que pour de multiples raisons, il est souhaitable d'effectuer un réglage de l'amplitude des vibrations engendrées par le vibrateur, par exemple pour tenir compte des caractéristiques mécaniques du sol, et avoir un rendement optimum.

Pour réaliser un tel réglage, la solution qui vient tout d'abord à l'esprit consiste à faire varier la vitesse de rotation des masselottes et ce, en utilisant des moyens d'entraînement à vitesse variable. Toutefois, il s'avère que dans le domaine d'application précédemment évoqué, ces moyens d'entraînement (en général des moteurs hydrauliques) à vitesse variable sont encombrants, souvent trop coûteux et même trop fragiles de sorte qu'en pratique, cette solution n'est pas utilisée.

Un autre inconvénient des vibrateurs classiques (qui se retrouve aussi dans les vibrateurs à vitesse réglable) résulte du fait qu'au démarrage, la vitesse des masselottes s'accroît progressivement pour atteindre la vitesse nominale et, qu'en conséquence, au cours de cet accroissement, la vitesse passe par des valeurs critiques correspondant à des fréquences de résonnance du système mécanique. Il se produit alors des phénomènes transitoires nuisibles pouvant conduire à des détériorations des pièces. A l'arrêt, le même phénomène se produit lors du ralentissement du vibrateur.

Une autre solution, proposée notamment dans le brevet US 3 564 932, consiste à utiliser une structure comportant au moins deux trains de masselottes comprenant chacun au moins un couple de masselottes décentrées tournant en sens inverse, au moyen d'un train épicycloïdal de type Pecqueur, apte à engendrer un déphasage angulaire entre les deux trains de masselottes. En fait, cette solution a été écartée en raison de l'importance de la pignonerie qu'elle fait intervenir et des inconvénients qui en résultent, tant en ce qui concerne le coût qu'en ce qui concerne les problèmes d'usure. Elle n'a donc jamais été mise en application.

D'autres solutions, décrites notamment dans la demande WO-A-8 907 988 ou même dans la demande japonaise JP-A-59 177 427, proposent de coupler des excentriques coaxiaux au moyen d'une liaison rotative faisant intervenir deux éléments rotatifs mobiles axialement l'un par rapport à l'autre et contre l'action d'un ressort, sous l'effet d'un fluide sous pression. L'un de ces éléments comprend une gorge hélicoïdale, tandis que l'autre comprend un doigt engagé dans la gorge de manière à ce qu'un déplacement axial de l'une des deux pièces par rapport à l'autre engendre une rotation relative des deux pièces.

Il s'avére que cette solution présente un certain nombre d'inconvénients.

Tout d'abord, le couplage mécanique doigt/gorge utilisé ne convient pas à la réalisation d'un vibrateur et ce, en raison des dimensions très faibles des surfaces de contact entre le doigt et la gorge. Pour cette raison, le déphaseur ne résistera pas aux vibrations produites par le vibrateur.

Cet inconvénient est d'autant plus important que le déphaseur est en prise directe sur les excentriques et a donc à subir des contraintes importantes (résultant des forces centrifuges engendrées par les excentriques, qui peuvent dépasser dix tonnes).

Un autre inconvénient des systèmes connus consiste en ce qu'ils ne permettent pas d'adapter la puissance vibratoire transmise à la fois aux conditions de travail de l'outil auquel on applique les vibrations et aux caractéristiques de la source de puissance.

L'invéntion a donc plus particulièrement pour but de supprimer ces inconvénients.

Pour parvenir à ce résultat, le vibrateur fait intervenir au moins deux trains de masselottes excentriques comprenant chacun au moins deux masselottes excentriques montées rotatives autour d'arbres solidaires de deux pignons respectifs qui engrènent l'un avec l'autre de manière à tourner en sens inverse l'un par rapport à l'autre, grâce à une motorisation comprenant un premier moteur et un dispositif de transmission incluant un déphaseur. Un tel vibrateur est connu du document US-A-3564932 précité.

Selon l'invention, le vibrateur est caractérisé en ce que le premier moteur est couplé au premier train de masselottes par l'intermédiaire d'une première pignonnerie et au deuxième train par l'intermédiaire d'un dispositif de transmission distinct de la première pignonnerie, et incluant ledit déphaseur, ce déphaseur comportant :
- un premier arbre de transmission monté rotatif sur une structure fixe, cet arbre rotatif comportant au moins une portion se présentant sous la forme d'un manchon cylindrique dont l'alésage interne comprend une première surface d'étanchéité suivie d'une première partie taraudée à dentures hélicoïdales ;
- un deuxième arbre de transmission, de forme cylindrique, monté rotatif coaxialement au premier arbre de transmission et qui délimite avec celui-ci un espace annulaire, refermé d'un côté par un fond, ce deuxième arbre de transmission comprenant successivement une seconde surface d'étanchéité et une première partie filetée à dentures hélicoïdales ;
- une pièce annulaire faisant office de piston axialement mobile dans ledit espace annulaire, et possédant une face externe cylindrique comprenant successivement une troisième surface d'étanchpéité apte à coulisser avec étanchéité sur ladite première surface d'étanchéité et une deuxième partie filetée présentant des dentures hélicoïdales qui engrènent avec les dentures de la première partie taraudée, et une face interne comprenant successivement une quatrième surface d'étanchéité apte à coulisser avec étanchéité sur ladite seconde surface d'étanchéité et une deuxième portion taraudée présentant des dentures hélicoïdales qui engrènent avec les dentures hélicoïdales de la première partie filetée ;
- un circuit d'admission de fluide sous pression comprenant un canal axial réalisé dans le deuxième arbre de transmission, qui débouche, d'un côté, dans la chambre de travail délimitée par les deux arbres de transmission et la pièce annulaire et, de l'autre côté, dans un conduit de distribution, par l'intermédiaire d'un joint tournant monté en bout du deuxième arbre de transmission.

Le dispositif peut en outre comporter en option une chambre de travail secondaire alimentée en fluide sous pression par l'intermédiaire d'un deuxième joint tournant.

Par ailleurs, le circuit d'admission sera conçu de manière à rendre possible un auto-asservissement du déphasage et, en conséquence, de la puissance vibratoire transmise par le vibrateur.

Un mode d'exécution de l'invention sera décrit ci-après, à titre d'exemple non limitatif, avec référence aux dessins annexés dans lesquels :
Les figures 1 et 2 sont deux coupes schématiques, respectivement axiales et transversales, d'un vibrateur à moment variable selon l'invention ;
La figure 3 est une coupe axiale schématique d'une variante d'exécution d'un vibrateur dont la coupe transversale correspond à celle de la figure 2 ;
La figure 4 est une coupe axiale schématique du déphaseur utilisé dans le vibrateur représenté figures 1 à 3 ;
Les figures 5, 6 et 7 montrent un circuit hydraulique utilisable pour l'alimentation énergétique et pour la commande du vibrateur représenté figure 1.

Dans l'exemple représenté sur les figures 1 et 2, le vibrateur comprend deux trains 1, 2 de masselottes excentrées montées rotatives au moyen d'arbres A₁, A₂, An - A'₁, A'₂, A'ₙ parallèles à un axe transversal X, X' et dont les extrémités s'engagent dans des paliers portés par deux flasques parallèles 3, 4 constituant les deux côtés latéraux d'un boîtier 5.

A chacune des masselottes M, M' est associé un pignon P disposé et dimensionné de manière à ce que les pignons P associés à un même train 1, 2 de masselottes M engrènent les uns avec les autres, par couples successifs.

Sur la figure 2, on a représenté deux trains de masselottes M comportant chacun un couple d'ensembles masselottes M/pignon P représenté en traits pleins, l'ensemble représenté partiellement en traits interrompus indiquant le mode d'implantation d'un autre couple.

L'entraînement en rotation des deux trains de masselottes est assuré au moyen d'une motorisation, comportant deux moteurs hydrauliques H₁, H₂ montés sur le flasque 3 à l'une des extrémités du boîtier 5.

Ces deux moteurs H₁, H₂ entraînent deux arbres respectifs parallèles passant dans des paliers solidaires des flasques 3, 4 et qui portent chacun deux pignons coaxiaux P₁, P₂ - P₃, P₄.

Les pignons P₂ et P₄ sont disposés de manière à engrener l'un avec l'autre de manière à assurer un couplage rigide (sans glissement) entre les deux moteurs H₁, H₂.

Le pignon P₁ vient engrener avec le pignon P solidaire de la masselotte M pour effectuer l'entraînement en rotation du train 2.

Le pignon P₃ est disposé de manière à venir engrener avec un pignon P₅ solidaire de l'arbre mené 6 d'un déphaseur 7 à commande hydraulique du type de celui représenté sur la figure 4 . Ce déphaseur 7 comprend, par ailleurs, un arbre menant 8, coaxial à l'arbre mené 6, qui porte un pignon P₆ en prise avec le pignon solidaire de la masselotte M du train 1.

Il apparait clairement que tous les arbres de cette structure sont parallèles et sont montés sur des paliers solidaires des deux flasques 3, 4, et que les arbres directement entraînés par les moteurs H₁, H₂ ainsi que les deux arbres coaxiaux 6, 8 du déphaseur 7 sont distincts des arbres sur lesquels sont montées les masselottes M. De ce fait, les parties les plus fragiles et les plus sujettes a l'usure du vibrateur se trouvent, en grande partie, isolées des contraintes intenses exercées au niveau des masselottes M et de leur arbre d'entraînement A₁... Aₙ, A'₁... A'ₙ.

Il apparaît en outre que la motorisation (moteurs H₁, H₂) ainsi que le mécanisme du déphaseur 7 sont regroupés sur le flasque 3, de sorte que les cinq autres côtés du boîtier 5 du vibrateur sont dégagés d'appareils encombrants (moteur, déphaseur) et peuvent constituer des surfaces de travail ou d'appui du vibrateur.

Tel que représenté sur la figure 4, le déphaseur 7 se compose d'une structure fixe 9, en partie cylindrique solidaire des flasques 3, 4.

A l'intérieur de cette structure 9 sont montés rotatifs deux arbres coaxiaux, à savoir :
- un arbre central épaulé (arbre menant 6) qui porte, au niveau de son extrémité adjacente au flasque 4, le pignon P₅ ;
- un arbre tubulaire (arbre mené 8), monté rotatif autour de l'arbre épaulé 6, et qui porte, axialement décalé par rapport au pignon, le pignon P₆.

Cette structure est agencée de manière à ce que les pignons P₅, P₆ ainsi que leurs principales pivoteries soient contenus dans le boîtier 5 et que, par contre, la partie cylindrique 10 de la structure logeant le déphaseur 7, passe au travers du flasque 3 et ressorte à l'extérieur, parallèlement aux moteurs H₁, H₂.

Au niveau de cette partie cylindrique 10, l'arbre tubulaire 8 comprend une surface intérieure cylindrique présentant successivement une partie lisse 11 et une partie taraudée à dentures hélicoïdales 12.

Cette surface intérieure cylindrique délimite, avec une surface cylindrique de l'arbre épaulé 6, un espace annulaire 13 refermé, d'un côté, par un palier à billes 14 assurant le montage rotatif et étanche de l'un des deux arbres 6, 8 par rapport à l'autre et, de l'autre côté, par un fond 15 solidaire de l'arbre 8 et au travers duquel passe l'arbre 6, avec étanchéité.

La surface cylindrique de l'arbre 6 comprend successivement une partie lisse 16 et une partie filetée 17 à dentures hélicoïdales.

A l'intérieur de l'espace annulaire 13 est disposé un piston annulaire 20 comprenant :
- une surface extérieure cylindrique comportant une partie lisse 21 qui coulisse avec étanchéité sur la partie lisse 11 et une partie filetée 22 qui engrène sur la partie taraudée 12 ;
- une surface intérieure cylindrique comportant une partie lisse 23 qui coulisse avec étanchéité sur la partie lisse de l'arbre 6 et une partie taraudée 24 dont les dentures hélicoïdales sont en prise sur les dentures de la partie filetée 17.

L'espace E₁ compris entre le piston 20, le fond 15 et les deux arbres 6, 8, constitue une première chambre de travail (chambre de travail principale) dans laquelle un fluide hydraulique peut être admis grâce à un canal axial 25 réalisé dans l'arbre 6.

Ce canal axial 25 débouche dans un joint tournant 26 prévu en bout de l'arbre 6 et dont la partie fixe est solidaire de la structure 9. Cette partie fixe comprend un manchon de raccord 27 sur lequel peut venir se connecter le conduit d'un circuit hydraulique.

De même, l'espace E₂ compris entre le piston 20, le palier 14 et les deux arbres 6, 8, constitue une deuxième chambre de travail dans laquelle du fluide hydraulique peut être admis grâce à un canal axial 28 réalisé dans l'arbre 6.

Ce canal débouche dans un joint tournant 29 prévu en bout de l'arbre 6 et dont la partie fixe est solidaire de la structure 9.

Le fonctionnement de ce déphaseur est alors le suivant :
En l'absence de pression à l'intérieur des chambres de travail E₁ et E₂, le couple d'entraînement en rotation du train 1 de masselottes M provoque un double phénomène de vissage entre le piston 20 et les arbres 6, 8. Ce vissage provoque alors un déplacement axial du piston 20 jusqu'à ce qu'il vienne en butée fin de course contre le fond 15.

Dans cette position, les masselottes M des deux trains de masselottes 1, 2 tournent en opposition de phase et leur moment résultant est nul.

Lorsque du fluide sous pression est injecté dans la chambre de travail E₁, ce piston 20 est soumis à un effort axial qui tend à le déplacer à l'opposé du fond 15 et donc à engendrer une double rotation relative entre les deux arbres 6, 8 et ce, grâce à l'action conjuguée des filetages 17, 22 sur les taraudages 12, 24. Bien entendu, ces derniers sont conçus de manière à entraîner une double rotation relative des arbres 6, 8 pouvant atteindre 180° (remise en phase des masselottes M).

Il est clair que cette rotation relative n'intervient que dans la mesure où l'incrément de couple moteur résultant de l'admission du fluide sous pression dans la chambre E₁ devient supérieur au couple résistant que l'objet soumis aux vibrations oppose au vibrateur (résistance au fonçage).

Un avantage du vibrateur précédemment décrit consiste en ce qu'il permet de s'affranchir des phénomènes transitoires qui se produisent au démarrage ou lors du retour à l'arrêt.

Dans ce cas, préalablement à la période d'accélération ou de décélération, au cours de laquelle les vibrateurs classiques balayent une large gamme de fréquences de vibrations, on établit une pression dans la chambre de travail E₂ de manière à amener les deux trains de masse-lottes en opposition de phase, de sorte que pendant cette période, le vibrateur n'engendre pratiquement plus de vibrations. Une fois la vitesse nominale atteinte ou l'arrêt atteint, on relâche la pression dans la chambre E₂ de manière à ce que les deux trains 1, 2 de masselottes M puissent se remettre en phase sous l'effet de la pression établie dans la chambre de travail E₁ et, qu'en conséquence, le vibrateur engendre des vibrations selon l'axe de travail.

Un avantage important de la structure précédemment décrite consiste en ce qu'elle ne se limite pas à ce type de fonctionnement tout ou rien.

Elle permet, à condition d'utiliser un circuit d'admission approprié en fluide sous pression dans la chambre E₁, d'obtenir un processus d'auto-asservissement permettant d'optimaliser l'efficacité du vibrateur et ce, grâce à une autoadaptation de l'amplitude des vibrations.

Ce résultat peut être obtenu simplement en établissant dans la chambre E₁, lors du fonctionnement normal du vibrateur, une pression apte à engendrer un rephasage qui varie automatiquement en fonction du comportement de l'objet soumis aux vibrations.

Ainsi, lorsque cet objet consiste en un pieu que l'on désire enfoncer, au fur et à mesure de son enfoncement, la puissance dissipée dans le sol par frottement s'accroît et le couple résistant, en s'amplifiant, finit par dépasser le couple transitant.

Ce dépassement provoque donc un actionnement du déphaseur 7 dans le sens du rephasage des masselottes M. L'inertie totale de ces dernières et, en conséquence, l'amplitude des vibrations se trouvent réduites, ce qui entraîne une réduction de l'amplitude des déplacements du pieu ainsi qu'une diminution des frottements dans le sol, et donc la possibilité de poursuivre l'enfoncement.

Grâce à la limitation de puissance de transit précédemment évoquée, ce processus d'auto-asservissement permet de réduire les risques de destruction ou de détérioration des objets soumis aux vibrations. En outre, il évite d'étouffer le moteur thermique utilisé dans la centrale hydraulique en sollicitant une puissance excessive du moteur.

Bien entendu, un processus inverse se produirait en présence d'une diminution de la puissance dissipée dans le sol.

Avantageusement, la chambre secondaire E₂ du déphaseur pourra être connectée au circuit hydraulique alimentant les moteurs H₁, H₂ (représenté par le bloc CH sur les figures 5 à 7), par l'intermédiaire d'une liaison comprenant une soupape haute pression HP₃ tarée à la valeur maximale admissible du circuit hydraulique alimentant les moteurs. Dans ce cas, lorsque la pression dans le circuit hydraulique CH s'élève au-dessus de la pression HP₃, par exemple par suite d'une augmentation du couple résistant, la soupape HP₃ s'ouvre, de sorte que le fluide hydraulique sous pression est injecté dans la chambre secondaire E₂ du déphaseur. Cette injection de fluide provoque donc un actionnement du déphaseur dans le sens du rephasage jusqu'à ce que la pression du fluide hydraulique dans le circuit CH s'abaisse au-dessous de la pression HP₃.

Dans le mode d'exécution représenté sur la figure 3, les positions respectives des deux moteurs et du déphaseur ont été modifiées de la façon suivante :
- le déphaseur occupe la place du moteur H₂ et engrène grâce au pignon, avec le pignon associé au moteur H₂ ;
- le moteur H₂ occupe la place du déphaseur et entraîne un premier pignon P'₅ qui engrène avec le pignon P'₃ du déphaseur et un pignon P'₆ servant a l'entraînement en rotation du train 1 de masselottes.

L'utilisation de deux moteurs H₁, H₂, de puissance significativement différente, entraîne le transit dans le déphaseur de la demi-différence des puissances instantanées de chaque moteur et, par conséquent, une pression dans le déphaseur qui est proportionnelle à la puissance totale absorbée par la machine. Le choix d'un seuil pour cette pression permet de fixer la puissance maximale délivrée par la machine à l'ensemble sol-profilé en cours de fonçage. On a ainsi un mode de pilotage de la machine avec priorité au choix de la puissance. Un cas particulier de ce choix est celui de la puissance maximale disponible au groupe moto-hydraulique.

L'emploi de deux moteurs strictement identiques et alimentés en parallèle, aboutit à l'absence de couple significatif sur le déphaseur.

Dans ces conditions, quelle que soit la puissance appelée, la position du déphaseur reste inchangée en l'absence de pression particulière dans ses chambres de travail. Le choix du moment initial se maintiendra au cours du fonçage. On obtient donc une machine qui fonce à moment fixe (priorité au choix du moment).

Bien entendu, dans l'exemple précédemment décrit, le moteur H₂ pourrait être remplacé par deux moteurs ayant une cylindrée totale égale à celle du moteur H₁. Une telle disposition permet en alimentant, soit l'un des deux moteurs, soit les deux, d'effectuer un choix entre les deux modes de fonctionnement puissance prioritaire/moment prioritaire.

L'emploi de plusieurs moteurs hydrauliques pour entraîner le vibrateur en rotation présente en outre l'avantage de permettre d'obtenir une variation de fréquence des vibrations, et ce, sans avoir à utiliser une pompe hydraulique à débit variable.

Cette variation de fréquence peut être en effet obtenue en n'alimentant qu'un nombre déterminé ou la totalité des moteurs hydrauliques, étant entendu que la fréquence obtenue est imposée par le rapport entre le débit de la pompe hydraulique à débit constant et la somme des cylindrées des moteurs.

La commande du déphaseur 7 représenté figure 4 peut être avantageusement assurée à l'aide du circuit hydraulique représenté sur les figures 5 à 7.

Sur ces figures, le déphaseur 7 a été représenté schématiquement sous la forme d'un vérin à double effet comprenant une chambre principale E₁ et une chambre secondaire E₂, ce vérin étant rappelé en position de repos par un ressort de rappel qui simule la résistance au fonçage.

La chambre principale E₁ est reliée à la chambre de refoulement E₃ d'un deuxième vérin V dont la chambre de travail E₄ est connectée à une première sortie S₁ d'un distributeur D₁.

La chambre secondaire E₂ du déphaseur est, quant à elle, reliée à la deuxième sortie S₂ du distributeur D₁ et à une bâche B par l'intermédiaire d'un clapet taré à une relativement basse pression BP₁ (ici 20 b).

Les deux entrées I₁, I₂ du distributeur D₁ sont respectivement reliées à la bâche B et à la sortie d'une pompe hydraulique 33 équipée d'un régulateur à débit constant 34. La première sortie S₁ de ce distributeur D₁ est en outre reliée à la bâche B, d'une part, par l'intermédiaire d'un premier circuit de retour comprenant un clapet 35 taré à haute pression HP₁ et, d'autre part, par l'intermédiaire d'un second circuit de retour comprenant successivement un distributeur D₂ et un clapet 36 taré à haute pression HP₂ (avec HP₂ > HP₁).

Le premier distributeur D₁ a trois positions, à savoir :
- une position stable de repos, dans laquelle il met ses deux entrées I₁, I₂ en communication l'une avec l'autre, ce qui a pour effet de renvoyer à la bâche B la totalité du fluide débité par la pompe 33 ; les deux sorties S₁, S₂ du distributeur D₁ sont alors obturées (figure 7) ;
- une première position instable, dite de commutation directe, obtenue en exerçant un appui sur un bouton B₁, position dans laquelle il connecte la première entrée I₁ à sa première sortie S₁ et sa deuxième entrée I₂ à sa deuxième sortie S₂ (figure 5) ;
- une deuxième position instable, obtenue en exerçant un appui sur un bouton B₂, dite de commutation inversée, dans laquelle il connecte sa première entrée I₁ à sa deuxième sortie S₂ et sa deuxième entrée I₂ à sa première sortie S₁ (figure 6).

Le second distributeur D₂ a ici la fonction d'une vanne actionnée par un poussoir B₃, contre l'action d'un ressort. Il a deux positions, à savoir :
- une position stable de repos, dans laquelle il connecte son entrée I₃ à sa sortie S₃ (figures 5 et 7) ;
- une position instable commutée, obtenue par appui sur le poussoir B₃, dans laquelle son entrée I₃ est isolée de sa sortie S₃ (figure 6).

Le fonctionnement du circuit hydraulique précédemment décrit est alors le suivant :

Lorsque les distributeurs D₁ et D₂ sont au repos (figure 7), la chambre de travail E₄ est soumise à la pression HP₁ imposée par le clapet taré 35 dont la valeur est inférieure à celle HP₂ du clapet taré 36.

Le déphaseur 7 est soumis à une pression correspondant à la pression HP₁ (au rapport des surfaces des pistons près), cette pression servant à équilibrer l'effort résistant exercé sur le déphaseur 7.

La position du piston 40 du vérin V est l'image de la position du piston 20 du déphaseur 7, de sorte qu'en repérant la position de la tige du vérin V, l'opérateur dispose de la valeur du déphasage engendré par le déphaseur 7.

Pour les raisons précédemment mentionnées, cette valeur de déphasage (et donc la position du piston 40) n'est pas constante mais est variable en fonction du comportement de l'objet soumis aux vibrations.

Lorsque le distributeur D₁ occupe sa position de commutation inversée et que le distributeur D₂ est actionné (figure 6), la chambre E₄ du vérin V est soumise à la pression du fluide injecté par la pompe 33, qui s'établit à la valeur de seuil HP₂ du clapet taré 36. Du fait qu'elle est supérieure à la pression qui s'exerce dans la chambre E₃ (qui correspond à l'effort résistant que subit le déphaseur 7), cette pression HP₂ provoque un déplacement des pistons 20 et 40 et, en conséquence, un rephasage du déphaseur 7. Lorsque ce rephasage atteint la valeur souhaitée, l'opérateur interrompt son action sur les distributeurs D₁, D₂ et le circuit retourne à l'état précédemment décrit.

Lorsque le distributeur D₂ est au repos et que le distributeur D₁ occupe sa position de commutation directe (figure 5), la chambre de travail E₄ du vérin V est mise en communication avec la bâche B, tandis que le fluide injecté par la pompe 33 est envoyé à la chambre E₂ du déphaseur.

Sous l'effet de la pression hydraulique qui s'exerce dans cette chambre (pression BP₁), les pistons 20 et 40 sont déplacés d'une façon telle que la chambre de refoulement E₃ se remplit, tandis que les chambres de travail E₁ et E₄ se vident. On obtient donc un déphasage du déphaseur 7.

Pour les raisons précédemment évoquées, la sécurité du vibrateur est renforcée grâce au fait que la chambre E₂ du déphaseur 7 est connectée au circuit hydraulique qui alimente les moteurs H₁, H₂ grâce à une liaison incluant une soupape tarée à une haute pression HP₃ et un limiteur de débit. Grâce à cette disposition, toute élévation excessive de pression dans le circuit hydraulique CH engendrera un rephasage du déphaseur 7 et une limitation de l'amplitude des vibrations.

## Revendications

1. Vibrateur à moment variable utilisable à l'enfoncement d'objets dans le sol, ce vibrateur faisant intervenir au moins deux trains de masselottes excentriques (1, 2) comprenant chacun au moins deux masselottes excentriques (M, M') montées rotatives autour d'arbres solidaires de deux pignons respectifs (P) qui engrènent l'un avec l'autre de manière à tourner en sens inverse l'un par rapport à l'autre grâce à une motorisation comprenant un premier moteur (H₁) et un dispositif de transmission incluant un déphaseur (7),
caractérisé en ce que le premier moteur (H₁) est couplé au premier train (2) de masselottes (M) par l'intermédiaire d'une première pignonnerie (P₁) et au deuxième train (1) par l'intermédaire d'un dispositif de transmission (P₂ - P₆) distinct de la première pignonnerie (P₁) et incluant ledit déphaseur (7), ce déphaseur (7) comportant :
- un premier arbre de transmission (8) monté rotatif sur une structure (4) fixe par rapport au boîtier du vibrateur, cet arbre rotatif comportant au moins une portion se présentant sous la forme d'un manchon cylindrique dont l'alésage interne comprend une première surface d'étanchéité (11) suivie d'une première partie taraudée à dentures hélicoïdales (12) ;
- un deuxième arbre de transmission (6) de forme cylindrique, monté rotatif coaxialement au premier arbre de transmission (8) et qui délimite avec celui-ci un espace annulaire (13) refermé d'un côté par un fond (15), ce deuxième arbre de transmission (6) comprenant successivement une seconde surface d'étanchéité (16) et une première partie filetée à dentures hélicoïdales (17) ;
- une pièce annulaire (20) faisant office de piston axialement mobile dans ledit espace annulaire, et possédant une face externe cylindrique comprenant successivement une troisième surface d'étanchéité (21) apte à coulisser avec étanchéité sur ladite première surface d'étanchéité (11) et une deuxième partie filetée (22) présentant des dentures hélicoïdales qui engrènent avec les dentures de la première partie taraudée (12), et une face interne comprenant successivement une quatrième surface d'étanchéité (23) apte à coulisser avec étanchéité sur ladite seconde surface d'étanchéité (16) et une deuxième portion taraudée (24) présentant des dentures hélicoïdales qui engrènent avec les dentures hélicoïdales de la première partie filetée (17) ;
- un circuit d'admission de fluide sous pression comprenant un canal axial (25) réalisé dans le deuxième arbre de transmission, qui débouche, d'un côté, dans la chambre de travail (E₁) délimitée par les deux arbres de transmission (6, 8) et la pièce annulaire (20) et, de l'autre côté, dans un conduit de distribution, par l'intermédiaire d'un joint tournant (26) monté en bout du deuxième arbre de transmission (6).

2. Vibrateur selon la revendication 1,
caractérisé en ce que la susdite motorisation comprend un second moteur (H₂) en prise avec le dispositif de transmission entre le susdit premier moteur (H₁) et le susdit déphaseur (7).

3. Vibrateur selon la revendication 1,
caractérisé en ce que la susdite motorisation comprend un second moteur hydraulique (H₂) en prise avec le dispositif de transmission entre le déphaseur (7) et le deuxième train de masselottes.

4. Vibrateur selon la revendication 3,
caractérisé en ce que les susdits moteurs (H₁, H₂) sont des moteurs hydrauliques de même cylindrée, de manière à obtenir des vibrations à moment constant.

5. Vibrateur selon la revendication 3,
caractérisé en ce que les susdits moteurs (H₁, H₂) sont hydrauliques et développent une puissance différente, de manière à obtenir, dans le déphaseur, une pression proportionnelle à la puissance totale absorbée.

6. Vibrateur selon la revendication 3,
caractérisé en ce qu'il comprend un troisième moteur hydraulique en prise avec le second, ces deux moteurs étant utilisables ensemble ou séparément et présentant une cylindrée totale égale à celle du premier moteur de manière à pouvoir obtenir selon le cas, des vibrations à moment constant et des vibrations à puissance constante.

7. Vibrateur selon l'une des revendications précédentes,
caractérisé en ce que les susdits moteurs (H₁, H₂) et le susdit déphaseur (7) sont montés d'un même côté du susdit vibrateur.

8. Vibrateur selon l'une des revendications précédentes,
caractérisé en ce que la susdite pièce annulaire délimite, entre les deux arbres de transmission (6, 8), une chambre de travail secondaire (E₂) connectée à un circuit d'admission de fluide hydraulique par l'intermédiaire d'un deuxième canal axial (28) réalisé dans le deuxième arbre de transmission et d'un deuxième joint tournant (29) situé à l'opposé du premier.

9. Vibrateur selon l'une des revendications précédentes,
caractérisé en ce que la chambre principale (E₁) du déphaseur est reliée à la chambre de refoulement d'un vérin (V) dont la chambre de travail (E₄) est connectée à une première sortie (S₁) d'un distributeur (D₁) par l'intermédiaire d'un premier circuit de retour, la position du vérin (V) repérant l'état de déphasage du vibrateur.

10. Vibrateur selon la revendication 9,
caractérisé en ce que le premier circuit de retour comprend un clapet (35) taré à une haute pression (HP₁), en ce que la susdite chambre de travail du vérin (V) est reliée, par ailleurs, à la bâche (B) par l'intermédiaire d'un second circuit de retour comprenant successivement un distributeur (D₂) et un clapet (36) taré à une pression (HP₂) supérieure à la pression (HP₁), en ce que le premier distributeur (D₁) a deux entrées (I₁, I₂) respectivement reliées à la bâche (B) et à une pompe hydraulique (33) et présente au moins une position stable de repos dans laquelle il met ses deux entrées (I₁, I₂) en communication l'une avec l'autre, tandis qu'il obture ses deux sorties (S₁, S₂) et une première position commutée dans laquelle il connecte sa première sortie (S₁) à sa deuxième entrée (I₂), et en ce que le deuxième distributeur (D₂) présente une position stable de repos dans laquelle il met son entrée (I₃) en communication avec sa sortie (S₃), et une position commutée dans laquelle il isole son entrée (I₃) de sa sortie (S₃).

11. Vibrateur selon la revendication 9,
caractérisé en ce que le premier distributeur (D₁) comprend une deuxième position commutée dans laquelle il assure la mise en communication de la pompe hydraulique avec la chambre secondaire (E₂) du déphaseur (7) tandis qu'il met la chambre de travail (E₄) du vérin (V) en communication avec la bâche (B).

12. Vibrateur selon l'une des revendications 8 à 11,
caractérisé en ce que la chambre de travail secondaire (E₂) est connectée au circuit hydraulique (CH) qui alimente les moteurs (H₁, H₂) grâce à une liaison incluant une soupape tarée à une haute pression (HP₃) qui correspond à une pression admissible dans ledit circuit hydraulique (CH).

## Claims

1. Variable moment vibrator usable for driving objects into the ground comprising at least two series of eccentric weights (1, 2) each comprising at least two eccentric weights (M, M') rotating about shafts to which are fastened respective gears (P) which mesh with each other so as to rotate in opposite directions and a drive system comprising a first motor (H₁) and a transmission device incorporating a phase-shifter (7),
characterized in that the first motor (H₁) is coupled to the first series (2) of weights (M) by a first gear (P₁) and to the second series (1) by a transmission device (P₂-P₆) distinct from the first gear (P₁) and including said phase-shifter (7), said phase-shifter (7) comprising :
- a first transmission shaft (8) mounted to rotate on a structure (4) which is fixed with respect to the case of the vibrator, said rotating shaft comprising at least one portion in the form of a cylindrical sleeve whose internal bore comprises a first sealing surface (11) followed by a first internally screwthreaded part with helical teeth (12) ;
- a cylindrical second transmission shaft (6) mounted to rotate coaxially with said first transmission shaft (8) and delimiting therewith an annular space (13) closed at one end by an end wall (15), said second transmission shaft (6) comprising successively a second sealing surface (16) and a first externally screwthreaded part with helical teeth (17) ;
- an annular piston member (20) axially mobile in said annular space and having a cylindrical external surface comprising in succession a third sealing surface (21) adapted to slide in fluid-tight manner on said first sealing surface (11) and a second externally screwthreaded part (12) having helical teeth meshing with the teeth of the first internally screwthreaded part (12) and an inside surface comprising in succession a fourth sealing surface (23) adapted to slide in fluid-tight manner on said second sealing surface (16) and a second internally screwthreaded part (24) having helical teeth meshing with the helical teeth of the first externally screwthreaded part (17) ; and
- a pressurized fluid inlet circuit comprising an axial passage (25) in said second transmission shaft which discharges at one end into the working chamber (E₁) delimited by the two transmission shafts (6, 8) and the annular member (20) and at the other end into a distribution passage via a rotary seal (26) mounted at the end of said second transmission shaft (6).

2. Vibrator according to claim 1 characterized in that said drive system comprises a second motor (H₂) coupled to said transmission device between said first motor (H₁) and said phase-shifter (7).

3. Vibrator according to claim 1 characterized in that said drive system comprises a second hydraulic motor (H₂) coupled to said transmission device between said phase-shifter (7) and said second series of weights.

4. Vibrator according to claim 3 characterized in that said motors (H₁, H₂) are hydraulic motors of the same capacity in order to obtain vibrations of constant moment.

5. Vibrator according to claim 3 characterized in that said motors (H₁, H₂) are hydraulic motors with different power outputs so that the phase-shifter pressure is proportional to the total power drawn.

6. Vibrator according to claim 3 characterized in that it comprises a third hydraulic motor coupled to said second hydraulic motor, said two motors being usable together or separately and having a total capacity equal to that of said first motor whereby constant moment or constant power vibrations can be selected as required.

7. Vibrator according to one of the preceding claims, characterized in that said motors (H₁, H₂) and said phase-shifter (7) are mounted on the same side of said vibrator.

8. Vibrator according to one of the preceding claims, characterized in that said annular member delimits a secondary working chamber (E₂) between said two transmission shafts (6, 8) connected to a hydraulic fluid inlet circuit via a second axial passage (28) in said second transmission shaft and a second rotary seal (29) at the opposite end from said first rotary seal.

9. Vibrator according to one of the preceding claims, characterized in that said main chamber (E₁) of said phase-shifter is connected to the discharge chamber of a ram (V) whose working chamber (E₄) is connected to a first outlet (S₁) of a spool valve (D₁) via a first return circuit, the position of said ram (V) indicating the phase of said vibrator.

10. Vibrator according to claim 9, characterized in that said first return circuit comprises a valve (35) set to a first high pressure (HP₁), said working chamber of said ram (V) is connected to the tank (B) via a second return circuit comprising in succession a spool valve (D₂) and a valve (36) set to a second high pressure (HP₂) greater than the first high pressure (HP₁), said first spool valve (D₁) has two inlets (I₁, I₂) respectively connected to said tank (B) and to a hydraulic pump (33) and has at least a stable rest position in which its two inlets (I₁, I₂) communicate with each other and its two outlets (S₁, S₂) are shut off and a first switched position in which its first outlet (S₁) is connected to its second inlet (I₂), and said second spool valve (D₂) has a stable rest position in which its inlet (I₃) communicates with its outlet (S₃) and a switched position in which its inlet (I₃) is isolated from its outlet (S₃).

11. Vibrator according to claim 9 characterized in that said first spool valve (D₁) comprises a second switched position in which said hydraulic pump communicates with said secondary chamber (E₂) of said phase-shifter (7) and said working chamber (E₄) of said ram (V) communicates with said tank (B).

12. Vibrator according to one of claims 8 to 11, characterized in that said secondary working chamber (E₂) is connected to said hydraulic circuit (CH) which feeds said motors (H₁, H₂) via a valve set to a high pressure (HP₃) representing a permissible pressure in said hydraulic circuit (CH).

## Patentansprüche

1. Schwingungserzeuger mit veränderlichem Moment, der zum Eintreiben von Gegenstanden in den Boden verwendbar ist, wobei dieser Schwingungserzeuger mindestens zwei exzentrische Fliehgewichtgänge (1, 2) verwendet, die je mindestens zwei exzentrische Fliehgewichte (M, M') aufweisen, welche drehbar auf fest mit zwei Ritzeln (P) verbundenen Wellen montiert sind, die so ineinandergreifen, daß sie mit Hilfe eines Motorantriebs in zueinander entgegengesetzte Richtungen drehen, der einen ersten Motor (H₁) und eine einen Phasenschieber (7) aufweisende Antriebsvorrichtung enthält,
dadurch gekennzeichnet, daß der erste Motor (H₁) mit dem ersten Gang (2) von Fliehgewichten (M) über eine erste Ritzelanordnung (P₁) und mit dem zweiten Gang (1) über eine Antriebsvorrichtung (P₂ - P₆) gekoppelt ist, die sich von der ersten Ritzelanordnung (P₁) unterscheidet und den Phasenschieber (7) enthält, wobei dieser Phasenschieber (7) aufweist:
- eine erste Antriebswelle (8), die drehbar auf einer in Bezug auf das Gehäuse des Schwingungserzeugers ortsfesten Struktur (4) montiert ist, wobei diese Drehwelle mindestens einen Abschnitt aufweist, der die Form einer zylindrischen Muffe hat, deren Innenbohrung eine erste Dichtfläche (11) gefolgt von einem ersten innengewindeten Abschnitt mit Schraubverzahnungen (12) aufweist,
- eine zweite Antriebswelle (6) zylindrischer Form, die koaxial zur ersten Antriebswelle (8) drehbar angeordnet ist und die mit dieser einen ringförmigen Raum (13) abgrenzt, der auf einer Seite von einem Boden (15) verschlossen wird, wobei diese zweite Antriebswelle (6) aufeinanderfolgend eine zweite Dichtfläche (16) und einen ersten Außengewindebereich mit Schraubverzahnungen (17) aufweist,
- ein ringförmiges Teil (20), das als in diesem ringförmigen Raum axial beweglicher Kolben dient und eine zylindrische Außenfläche, die aufeinanderfolgend eine dritte Dichtfläche (21), die dicht auf der ersten Dichtfläche (11) gleiten kann, und einen zweiten Außengewindebereich (22) enthält, der Schraubverzahnungen aufweist, die in die Zahnungen des ersten Innengewindeteils (12) eingreifen, und eine Innenfläche besitzt, die aufeinanderfolgend eine vierte Dichtfläche (23), die dicht auf der zweiten Dichtfläche (16) gleiten kann, und einen zweiten Innengewindeabschnitt (24) enthält, der Schraubverzahnungen aufweist, die in die Schraubverzahnungen des ersten Außengewindebereichs (17) eingreifen,
- einen Einlaßkreis für unter Druck stehendes Fluid, der einen axialen Kanal (25) aufweist, der in der zweiten Antriebswelle ausgebildet ist und einerseits in der von den beiden Antriebswellen (6, 8) und dem ringförmigen Teil (20) abgegrenzten Arbeitskammer (E₁) und andererseits in einer Verteilungsleitung über eine Drehverbindung (26) mündet, die am Ende der zweiten Antriebswelle (6) montiert ist.

2. Schwingungserzeuger nach Anspruch 1, dadurch gekennzeichnet, daß der Motorantrieb einen zweiten Motor (H₂) in Eingriff mit der Antriebsvorrichtung zwischen dem ersten Motor (H₁) und dem Phasenschieber (7) aufweist.

3. Schwingungserzeuger nach Anspruch 1, dadurch gekennzeichnet, daß der Motorantrieb einen zweiten Motor (H₂) in Eingriff mit der Antriebsvorrichtung zwischen dem Phasenschieber (7) und dem zweiten Fliehgewichtgang aufweist.

4. Schwingungserzeuger nach Anspruch 3, dadurch gekennzeichnet, daß die Motoren (H₁, H₂) Hydraulikmotoren mit gleichem Hubraum sind, um Schwingungen mit konstantem Moment zu erhalten.

5. Schwingungserzeuger nach Anspruch 3, dadurch gekennzeichnet, daß die Motoren (H₁, H₂) Hydraulikmotoren sind und eine unterschiedliche Leistung entwickeln, um im Phasenschieber einen Druck proportional zur vollständigen absorbierten Leistung zu erhalten.

6. Schwingungserzeuger nach Anspruch 3, dadurch gekennzeichnet, daß er einen dritten Hydraulikmotor in Eingriff mit dem zweiten aufweist, wobei diese beiden Motoren gemeinsam oder getrennt verwendbar sind und einen Gesamthubraum gleich dem des ersten Motors aufweisen, um entweder Schwingungen mit konstantem Moment oder Schwingungen mit konstanter Leistung zu erhalten.

7. Schwingungserzeuger nach einem der vorhergehenden Ansprüche, dadurch gekennzeichnet, daß die Motoren (H₁, H₂) und der Phasenschieber (7) auf der gleichen Seite des Schwingungserzeugers montiert sind.

8. Schwingungserzeuger nach einem der vorhergehenden Ansprüche, dadurch gekennzeichnet, daß das ringförmige Teil zwischen den beiden Antriebswellen (6, 8) eine sekundäre Arbeitskammer (E₂) abgrenzt, die an einen Einlaßkreis für Hydraulikfluid über einen zweiten axialen Kanal (28), der in der zweiten Antriebswelle ausgebildet ist, und über eine zweite Drehverbindung (29) angeschlossen ist, die sich entgegengesetzt der ersten befindet.

9. Schwingungserzeuger nach einem der vorhergehenden Ansprüche, dadurch gekennzeichnet, daß die Hauptkammer (E₁) des Phasenschiebers mit der Staukammer eines Arbeitszylinders (V) verbunden ist, dessen Arbeitskammer (E₄) an einen ersten Ausgang (S₁) eines Verteilers (D₁) über eine erste Rückleitung angeschlossen ist, wobei die Position des Arbeitszylinders (V) den Phasenverschiebungszustand des Schwingungserzeugers markiert.

10. Schwingungserzeuger nach Anspruch 9, dadurch gekennzeichnet, daß die erste Rückleitung ein Ventil (35) aufweist, das auf einen hohen Druck (HP₁) austariert ist, daß die Arbeitskammer des Arbeitszylinders (V) außerdem an den Sammelbehälter (B) über eine zweite Rückleitung angeschlossen ist, die nacheinander einen Verteiler (D₂) und ein Ventil (36) aufweist, das auf einen Druck (HP₂) austariert ist, der höher ist als der Druck (HP₁), daß der erste Verteiler (D₁) zwei Eingänge (I₁, I₂) aufweist, die je mit dem Sammelbehälter (B) und einer Hydraulikpumpe (33) verbunden sind, und mindestens eine stabile Ruhestellung, in der er seine beiden Eingänge (I₁, I₂) miteinander in Verbindung setzt, während er seine beiden Ausgänge (S₁, S₂) verschließt, und eine erste umgeschaltete Stellung besitzt, in der er seinen ersten Ausgang (S₁) mit seinem zweiten Eingang (I₂) verbindet, und daß der zweite Verteiler (D₂) eine stabile Ruhestellung, in der er seinen Eingang (I₃) mit seinem Ausgang (S₃) in Verbindung setzt, und eine umgeschaltete Stellung aufweist, in der er seinen Eingang (I₃) von seinem Ausgang (S₃) isoliert.

11. Schwingungserzeuger nach Anspruch 9, dadurch gekennzeichnet, daß der erste Verteiler (D₁) eine zweite umgeschaltete Stellung aufweist, in der er die Hydraulikpumpe mit der sekundären Kammer (E₂) des Phasenschiebers (7) in Verbindung setzt, während er die Arbeitskammer (E₄) des Arbeitszylinders (V) mit dem Sammelbehälter (B) in Verbindung setzt.

12. Schwingungserzeuger nach einem der Ansprüche 8 bis 11, dadurch gekennzeichnet, daß die sekundäre Arbeitskammer (E₂) mit dem Hydraulikkreis (CH) verbunden ist, der die Motoren (H₁, H₂) mittels einer Verbindung speist, die ein auf einen hohen Druck (HP₃) austariertes Ventil einschließt, der einem Druck entspricht, der im Hydraulikkreis (CH) zulässig ist.
